# EUROPÄISCHE PATENTSCHRIFT

(11) **EP 3 130 879 B1**
(45) Veröffentlichungstag und Bekanntmachung des Hinweises auf die Patenterteilung: **17.10.2018**
(21) Anmeldenummer: 16183692.9
(22) Anmeldetag: 11.08.2016
(51) Int. Cl.: F41H 9/10, B05B 12/02, F41B 9/00, B05B 7/04, B05B 7/12

(54) **REIZSTOFF-SPRÜHGERÄT**
SPRAY APPARATUS FOR IRRITANT
PULVÉRISATEUR DE SUBSTANCE IRRITANTE

(30) Priorität: 11.08.2015 DE 102015215265
(43) Veröffentlichungstag der Anmeldung: 15.02.2017
(73) Patentinhaber: Carl Hoernecke Chem. Fabrik GmbH & Co. KG, 71720 Oberstenfeld (DE)
(72) Erfinder: Hoernecke, Tobias, 71720 Oberstenfeld (DE)
(74) Vertreter: DREISS Patentanwälte PartG mbB

(56) Entgegenhaltungen:
- AU-A4- 2011 100 371
- DE-A1- 2 657 533
- DE-A1- 2 916 726

## Beschreibung

Die Erfindung betrifft ein Reizstoff-Sprühgerät nach dem Oberbegriff des Anspruchs 1.

Derartige Reizstoff-Sprühgeräte dienen zum Versprühen von Reizstoffen in Form von Tränengas oder natürlichem oder synthetischem Pfeffer und werden von einem Benutzer eingesetzt, um sich gegen einen Angreifer zu wehren, indem dieser für eine kurze Zeit kampfunfähig gemacht wird. Die bekannten Reizstoff-Sprühgeräte sind in unterschiedlichen Größen auf dem Markt, sehr klein in Form einer Spraydose, aber auch relativ groß, beispielsweise derart, dass ein Vorratsbehälter, in dem der Wirkstoff gespeichert ist, rucksackartig auf dem Rücken getragen wird und der Benutzer in der Hand lediglich eine Abgabelanze bzw. eine Abgabepistole hat, die über einen flexiblen Schlauch mit dem Vorratsbehälter verbunden ist. Ein Beispiel zeigt das deutsche Gebrauchsmuster DE 20 2006 000 889 U1.

Die DE 26 57 533 A1 offenbart eine Sprühpistole beispielsweise für die Hohlraumversiegelung bei Kraftfahrzeugen. Ein pneumatisches Zeitglied beendet einen Sprühvorgang automatisch. Der Sprühvorgang kann jedoch nicht vorab manuell beendet werden. Die AU 2011100371 A4 offenbart eine Sprüheinrichtung beispielsweise für ein Schmiermittel für einen Auflieger eines Sattelschleppers. Bei dieser Sprüheinrichtung sind zwei Zeitglieder vorgesehen. Ein erstes Zeitglied beendet automatisch einen Sprühvorgang, ein zweites Zeitlimit verhindert einen erneuten Sprühvorgang für einen bestimmten Zeitraum nach dem Ende eines vorhergehenden Sprühvorgangs. Die DE 29 16 726 A1 beschreibt eine Pistole zur Abgabe eines Reizstoffes. Durch eine Betätigung eines Abzugs wird eine impulsartige Abgabe eingeleitet. Ein mechanisches Zeitglied, welches durch eine Spannfeder und ein Hemmwerk gebildet wird, beendet die impulsartige Abgabe automatisch. Der vorliegenden Erfindung liegt die Aufgabe zugrunde, ein Reizstoff-Sprühgerät zu schaffen, welches von einem Benutzer auch in einer psychischen Extremsituation zuverlässig und sicher gehandhabt werden kann.

Diese Aufgabe wird durch ein Reizstoff-Sprühgerät mit den Merkmalen des Anspruchs 1 gelöst. Vorteilhafte Weiterbildungen der Erfindung sind in Unteransprüchen angegeben. Darüber hinaus finden sich für die Erfindung wichtige Merkmale auch in der nachfolgenden Beschreibung und in der Zeichnung. Dabei können diese Merkmale für die Erfindung sowohl in Alleinstellung als auch in ganz unterschiedlichen Kombinationen wichtig sein, ohne dass hierauf nochmals explizit hingewiesen werden wird.

Die Erfindung schlägt ein Reizstoff-Sprühgerät vor, mit einem Reizstoff-Speicherbehälter zum Speichern eines Wirkstoffes, einer mit dem Speicherbehälter fluidisch verbindbaren Abgabeeinrichtung zum Abgeben des Wirkstoffs, und einem durch einen Benutzer betätigbaren Auslöser zum Auslösen der Abgabe des Wirkstoffs. Das Reizstoff-Sprühgerät weist eine Abschalteinrichtung auf, welche eine Abgabe von Wirkstoff nach einer Zeit ab Betätigung des Auslösers auch bei weiterhin betätigtem Auslöser von selbst, also automatisch und ohne Zutun des Benutzers, beendet.

Hierdurch wird verhindert, dass der Benutzer in Panik eine unnötig große Menge an Wirkstoff versprüht, ohne dass diese eine Wirkung entfalten kann. Damit wird wiederum verhindert, dass der Vorrat an Wirkstoff frühzeitig aufgebraucht ist. Die Zeit, die dem Benutzer zur Verfügung steht, um das Reizstoff-Sprühgerät zu benutzen, wird durch die Erfindung also verlängert.

Dabei wurde erfindungsgemäß erkannt, dass in einer Verteidigungssituation bei einem dauerhaften Versprühen von Wirkstoff eine große Menge an Wirkstoff nicht auf die Zielperson trifft und insoweit unnötig ins Leere geht. Meist trifft nur der erste Teil des versprühten Wirkstoffes die Zielperson, wohingegen danach beispielsweise beim Schwenken auf eine zweite Zielperson der Wirkstoff ins Leere geht. Erfindungsgemäß wird daher nach dem Auslösen der Wirkstoff nur für eine bestimmte Zeit abgegeben und die Abgabe auch bei weiterhin betätigtem Auslöser nach einer vorgegebenen Zeit abgebrochen. Damit wieder von neuem Wirkstoff abgegeben werden kann, muss der Benutzer den Auslöser loslassen und erneut niederdrücken. Dabei versteht sich, dass der Sprühvorgang nicht zwingend bis zum Ablauf der Zeit dauern muss, sondern auch vor dem Erreichen des Endes des Zeitraums "manuell" beendet werden kann, indem der Benutzer den Auslöser loslässt.

Ferner gehört zu der Erfindung, dass die Abschalteinrichtung ein pneumatisches oder ein elektronisches Zeitglied umfasst, welches mindestens ein Absperrventil nach Ablauf einer Zeit mittelbar oder unmittelbar in so steuert, dass die Abgabe von Wirkstoff beendet wird. Ein pneumatisches Zeitglied hat den Vorteil, dass es keinerlei Stromversorgung benötigt. Ein elektronisches Zeitglied hat dagegen den Vorteil, dass es sehr präzise arbeitet und einfach eingestellt werden kann.

Eine erste Weiterbildung des erfindungsgemäßen Reizstoff-Sprühgeräts zeichnet sich dadurch aus, dass die Zeit einstellbar ist. Damit kann der Benutzer die Eigenschaften des Reizstoff-Sprühgeräts an das zu erwartende Einsatzszenario anpassen. Ist ein Einsatzszenario zu erwarten, bei dem eher kurze impulsartige Abgaben von Wirkstoff gewünscht sind, wird die Zeit eher kurz eingestellt. Ist dagegen ein Einsatzszenario zu erwarten, bei dem eher lange einzelne Abgaben von Wirkstoff von Vorteil sind, wird die Zeit eher lange eingestellt.

Möglich ist auch, dass eine Schaltstellung des mindestens einen Absperrventils von mindestens einem Steuerventil beeinflusst wird, dessen Schaltstellung wiederum von dem Zeitglied beeinflusst werden kann. Das Steuerventil ist also eine Art Servo- oder Pilotventil, welches nur den Steuerdruck für das mindestens eine Absperrventil bereitstellt. Hierdurch ist es möglich, beispielsweise im Bereich des Auslösers mit einem vergleichsweise geringen Druck zu arbeiten, wodurch die Betriebssicherheit erhöht wird, für die Abgabe des Wirkstoffes jedoch einen vergleichsweise hohen Druck zu verwenden, wodurch die Zerstäubung und/oder Reichweite des Wirkstoffes bzw. Wirkstoffstrahls verbessert wird.

Für den Fall eines pneumatischen Zeitglieds wird vorgeschlagen, dass das pneumatische Zeitglied einen Druckspeicher und eine erste Strömungsdrossel umfasst, wobei die erste Strömungsdrossel fluidisch zwischen dem Druckspeicher und einer Druckquelle angeordnet ist, wobei die Verbindung der Druckquelle zum Druckspeicher durch Betätigen des Auslösers freigegeben wird, wobei der Druckspeicher fluidisch mit einem Steuereingang eines ersten Steuerventils verbunden ist, und wobei das erste Steuerventil in seine Sperrstellung gesteuert wird, wenn der Druck an dem Steuereingang einen Grenzwert überschreitet. Ein solches pneumatisches Zeitglied ist besonders einfach realisierbar und arbeitet in der Praxis sehr zuverlässig.

In Weiterbildung hierzu wird vorgeschlagen, dass der Druckspeicher bei einem Loslassen des Auslösers mit einem Niederdruckbereich verbunden wird, und dass das erste Steuerventil in seine Ruhestellung gesteuert wird, wenn der Druck an dem Steuereingang einen Grenzwert unterschreitet. Hierdurch wird sichergestellt, dass nach einem Loslassen des Auslösers durch den Benutzer das Zeitglied zurückgesetzt wird und sofort wieder eine neue Abgabe von Wirkstoff ausgelöst werden kann.

Eine vorteilhafte Ausgestaltung der Erfindung sieht ferner vor, dass ein zweites Steuerventil fluidisch zwischen einer Druckquelle und einem Steuereingang eines ersten Absperrventils angeordnet ist, welches fluidisch zwischen dem Reizstoff-Speicherbehälter, insbesondere einer stromabwärts von diesem angeordneten Mischkammer, und der Abgabeeinrichtung angeordnet ist und in die geöffnete Stellung gesteuert wird, wenn der Ausgang des zweiten Steuerventils druckbeaufschlagt ist. Damit wird ein weiterer und vom ersten Steuerventil geschalteter Servo-Steuerabschnitt geschaffen, was es ermöglicht, in jedem Abschnitt den für den jeweiligen Abschnitt optimalen Druck zu verwenden. Die Anordnung des ersten Absperrventils zwischen Mischkammer und Abgabeeinrichtung hat außerdem den Vorteil, dass nach einem Schließen des ersten Absperrventils noch in der Mischkammer vorhandener Wirkstoff nicht durch die Abgabeeinrichtung austreten kann.

In nochmaliger Weiterbildung hierzu wird vorgeschlagen, dass das zweite Steuerventil fluidisch zwischen einer Druckquelle und einem Steuereingang eines zweiten Absperrventils angeordnet ist, wobei das zweite Absperrventil fluidisch zwischen dem Reizstoff-Speicherbehälter und der Mischkammer angeordnet ist, wobei das zweite Absperrventil in die geöffnete Stellung gesteuert wird, wenn das zweite Steuerventil geöffnet ist, und wobei die Mischkammer mit der Druckquelle ständig fluidisch verbunden ist. Die Mischkammer steht somit ständig unter Druck, so dass bei einer Betätigung des Auslösers sofort an der Abgabeeinrichtung der Wirkstoff in der gewünschten Mischung zur Verfügung steht.

Wenn fluidisch zwischen dem zweiten Steuerventil und dem zweiten Absperrventil eine zweite Strömungsdrossel angeordnet ist, wird sichergestellt, dass das zweite Absperrventil gleichzeitig mit dem ersten Absperrventil öffnet, auch wenn die Länge einer Pneumatikleitung zwischen dem zweiten Steuerventil und dem ersten Absperrventil und dem zweiten Steuerventil und dem zweiten Absperrventil unterschiedlich ist.

Vorgeschlagen wird ferner, dass ein Ausgang des ersten Steuerventil mit einem ersten Eingang eines pneumatischen ODER-Glieds und ein Ausgang des ODER-Glieds mit dem Steuereingang des zweiten Steuerventils verbunden ist, und dass ein zweiter Eingang des ODER-Glieds mittels eines Handventils mit der Druckquelle verbindbar ist. Dies ermöglicht es, von Hand Teile des pneumatischen Systems mit dem Druckmittel zu "spülen". Dies gilt insbesondere für den Reizstoff-Speicherbehälter.

Nachfolgend wird eine Ausführungsform der vorliegenden Erfindung unter Bezugnahme auf die Zeichnung beispielhaft erläutert. In der Zeichnung zeigen:
- Figur 1: eine schematische Darstellung eines erfindungsgemäßen Reizstoff-Sprühgeräts; und
- Figur 2: ein Blockschaltbild eines pneumatischen Systems des Reizstoff-Sprühgeräts von Figur 1.

In den Figuren tragen funktionsäquivalente Elemente und Bereiche die gleichen Bezugszeichen.

Ein Reizstoff-Sprühgerät trägt in Figur 1 insgesamt das Bezugszeichen 10. Das Reizstoff-Sprühgerät 10 umfasst eine Abgabeeinrichtung in Form einer Abgabepistole 12 und einen Speicher- und Steuerabschnitt 14. Die Abgabepistole 12 ist mit dem Speicher- und Steuerabschnitt 14 über eine Mehrzahl von Pneumatikleitungen 16 verbunden. Im Betrieb ist der Speicher- und Steuerabschnitt 14 als rucksackartiger Tornister ausgebildet, der von dem Benutzer auf dem Rücken getragen wird. Zu der Abgabepistole 12 gehört ein durch einen Benutzer betätigbarer Auslöser 15 zum Auslösen der Abgabe eines Wirkstoffes.

Der Speicher- und Steuerabschnitt 14 umfasst im Wesentlichen folgende Komponenten: zunächst ist eine Druckquelle 18 zu erwähnen, bei der es sich beispielsweise um einen Druckluftbehälter handeln kann. Die Druckquelle 18 ist in der Figur zwar umgeben von einem Speicherbehälter 20 zum Speichern eines Wirkstoffes dargestellt. Tatsächlich ist sie jedoch außen am Reizstoff-Sprühgerät 10 angeordnet, so dass sie als Ganzes in der Art einer Kartusche ausgetauscht werden kann. Als Wirkstoff kommt beispielsweise ein Gemisch infrage, welches einen flüssigen Träger und den darin aufgenommenen eigentlichen Wirkstoff, beispielsweise einen Reizstoff in Form von natürlichem oder synthetischem Capsaicin umfasst. Synthetisches Capsaicin ist auch als "PAVA" bekannt. Ein aus der Abgabepistole 12 austretender zerstäubter Wirkstoffstrahl trägt in Figur 1 insgesamt das Bezugszeichen 22.

Im unteren Bereich des Speicher- und Steuerabschnitt 14 ist eine Abschalteinrichtung 24 angedeutet, welche eine Abgabe von Wirkstoff aus dem Speicherbehälter 20 durch die Abgabepistole 12 nach einer Zeit ab Beginn der Abgabe auch bei betätigtem Auslöser 15 beendet. Zu dem Reizstoff-Sprühgerät 10 gehören ferner verschiedene Ventile, deren Funktion genauer unter Bezugnahme auf Figur 2 erläutert werden wird. Ein erstes Steuerventil, welches in dem Speicher- und Steuerabschnitt 14 untergebracht ist, trägt das Bezugszeichen 26, ein zweites dort ebenfalls vorhandenes Steuerventil das Bezugszeichen 28. Ein erstes Absperrventil ist im Bereich der Abgabepistole 12 untergebracht und trägt das Bezugszeichen 30. Ein zweites Absperrventil wiederum ist im Speicher- und Steuerabschnitt 14 angeordnet und wird mit 32 bezeichnet.

Ausgangsseitig von der Druckquelle 18 ist an dieser ein Druckminderer 34 angeordnet, und in die Abgabepistole 12 ist eine Mischkammer 36 integriert. Vom Druckminderer 34 führt eine Pneumatikleitung 16 A über einen ersten Zusatz-Druckminderer 37 A zur Mischkammer 36. Vom zweiten Absperrventil 32 führt eine Wirkstoffleitung 16 B zur Mischkammer 36. Das zweite Steuerventil 28 und das erste Absperrventil 30 sind durch eine Pneumatikleitung 16 C miteinander verbunden. Ein Ausgang eines Schaltventils 38, das mechanisch mit dem Auslöser 15 gekoppelt ist, wird durch eine Pneumatikleitung 16 F mit einem Eingang des ersten Steuerventils 26 verbunden. Der Eingang des Schaltventils 38 ist über den Druckminderer 34, einen zweiten Zusatz-Druckminderer 37 B und eine Pneumatikleitung 16 H mit der Druckquelle 18 verbunden. An der Abgabepistole 12 befindet sich auch ein Manometer 39, welches den in der Druckquelle 18 herrschenden Druck anzeigt. Hierzu ist das Manometer 39 über eine Pneumatikleitung 16 E mit der Druckquelle 18 verbunden. Zu einem Einlass des ersten Steuerventils 26 führt vom Schaltventil 38 ferner eine Pneumatikleitung 16 F.

Der Aufbau des pneumatischen Systems des Reizstoff-Sprühgeräts 10 wird nun stärker im Detail unter Bezugnahme auf Figur 2 erläutert. Daraus ist ersichtlich, dass der Auslöser 15 mechanisch mit dem Schaltventil 38 gekoppelt ist. Dieses weist zwei Eingänge auf, wobei der eine über den zweiten Zusatz-Druckminderer 37 B und die Pneumatikleitung 16 H mit dem Druckminderer 34 und der andere mit einem Niederdruckbereich 40 verbunden ist. Der Niederdruckbereich 40 kann beispielsweise die Außenumgebung sein. In seiner federbeaufschlagten Ruhestellung ist ein Ausgang des Schaltventils 38 mit dem Niederdruckbereich 40 verbunden. Durch eine Betätigung des Auslösers 15 wird der Ausgang des Schaltventils 38 mit dem Druckminderer 34 verbunden.

Der Ausgang des Schaltventils 38 führt zur Abschalteinrichtung 24, und zwar dort zum einen über die Pneumatikleitung 16 F zu einem ersten Eingang des ersten Steuerventils 26, und zum anderen über die Pneumatikleitung 16 D und eine einstellbare erste Strömungsdrossel 42 zu einem Druckspeicher 44, der wieder mit einem Steuereingang des ersten Steuerventils 26 verbunden ist. In der federbeaufschlagten ersten Stellung ist der Ausgang des ersten Steuerventils 26 mit dem Schaltventil 38 verbunden. Übersteigt der Druck am Steuereingang einen Grenzwert, wird das erste Steuerventil 26 in seine zweite Stellung gesteuert. In dieser ist der Ausgang des ersten Steuerventils 26 mit einem zweiten Eingang verbunden, der zum Niederdruckbereich 40 führt. Parallel zu der ersten Strömungsdrossel 42 ist ein Rückschlagventil 46 geschaltet, welches zum Druckspeicher 44 hin sperrt.

Ein Ausgang des ersten Steuerventils 26 führt zu einem ersten Eingang eines ODER-Glieds 47, dessen Ausgang mit einem Steuereingang des zweiten Steuerventils 28 verbunden ist. Ein erster Eingang des zweiten Steuerventils 28 ist mit dem Druckminderer 34 verbunden, ein zweiter Eingang mit dem Niederdruckbereich 40. In der federbeaufschlagten Ruhestellung ist der zweite drucklose Eingang mit dem Ausgang verbunden. Wenn am Steuereingang ein erhöhter Druck anliegt, wird der erste, mit dem Druckminderer 34 verbundene Eingang mit dem Ausgang verbunden.

Der Ausgang des zweiten Steuerventils 28 führt zu einem Steuereingang des ersten Absperrventils 30. Dieses ist in der federbeaufschlagten Ruhestellung geschlossen und wird geöffnet, wenn am Steuereingang ein erhöhter Druck anliegt. Der Ausgang des ersten Absperrventils 30 ist mit der Abgabepistole 12 verbunden.

Der Ausgang des zweiten Steuerventils 28 führt außerdem zu einer einstellbaren zweiten Strömungsdrossel 48 und von dort weiter zu einem Steuereingang des zweiten Absperrventils 32. Parallel zu der zweiten Strömungsdrossel 48 ist ein Rückschlagventil 50 angeordnet, welches zu dem Steuereingang des zweiten Absperrventils 32 hin sperrt. Das zweite Absperrventil 32 ist in seiner federbeaufschlagten Ruhestellung geschlossen und wird geöffnet, wenn am Steuereingang ein erhöhter Druck anliegt. Der Ausgang des zweiten Absperrventils 32 führt über die Wirkstoffleitung 16 B ebenfalls zur Mischkammer 36. Der Eingang des zweiten Absperrventils 32 ist mit dem Speicherbehälter 20 verbunden, in dem der Wirkstoff gespeichert ist. Dieser ist wiederum dauerhaft über die Pneumatikleitung 16 G mit dem Druckminderer 34 verbunden.

Zu erwähnen ist noch, dass ein zweiter Eingang des pneumatischen ODER-Glieds über ein Handventil 52 ebenfalls mit dem Druckminderer 34 verbunden ist.

Das Reizstoff-Sprühgerät 10 arbeitet folgendermaßen: in der in Figur 2 dargestellten Ruhestellung ist der Auslöser 15 nicht betätigt. Der Ausgang des Schaltventils 38 ist somit mit dem Niederdruckbereich 40 verbunden und daher drucklos. Das erste Steuerventil 26 ist in der seiner Ruhestellung. Somit ist der Ausgang des ersten Steuerventils 26 drucklos, und damit auch der Steuereingang des zweiten Steuerventils 28. Damit ist dessen Ausgang mit dem drucklosen Eingang verbunden, so dass auch die beiden Steuereingänge der ersten und zweiten Absperrventile 30 und 32 drucklos sind. Diese sind somit geschlossen. In der Folge ist die Verbindung vom Speicherbehälter 20 zur Mischkammer 36 gesperrt, und es ist die Verbindung von der Mischkammer 36 zur Abgabepistole 12 gesperrt. Es wird also kein Wirkstoff 22 abgegeben.

Wird der Auslöser 15 betätigt, wird der Ausgang des Schaltventils 38 mit dem zweiten Eingang verbunden, der über den Druckminderer 34 und den zweiten Zusatz-Druckminderer 37 B mit der Druckquelle 18 verbunden ist. Somit liegt nun am Ausgang des Schaltventils 38 der durch die Druckminderer 34 und 37 B eingestellte erhöhte Druck an. Über das erste Steuerventil 26 und das ODER-Glied 47 liegt dieser erhöhte Druck nun auch am Steuereingang des zweiten Steuerventils 28 an, wodurch dessen Ausgang mit seinem ersten Eingang, also ebenfalls mit dem Ausgang des Druckminderers 34 verbunden wird.

Der hohe Druck am Ausgang des zweiten Steuerventils 28 wird nun unmittelbar an den Steuereingang des ersten Absperrventils 30 und über die Strömungsdrossel 48 mit einer gewissen Zeitverzögerung auch an den Steuereingang des zweiten Absperrventils 32 übertragen. Hierdurch wird der Tatsache Rechnung getragen, dass die Pneumatikleitung 16 C erheblich länger ist als die Pneumatikleitung (ohne Bezugszeichen) vom Ausgang des zweiten Steuerventils 28 zum zweiten Absperrventil 32. Durch die Strömungsdrossel 48 wird also sichergestellt, dass die beiden Absperrventile 30 und 32 trotz der unterschiedlichen Längen der Pneumatikleitungen, welche zu ihren Steuereingängen führen, ungefähr gleichzeitig öffnen.

Durch das Öffnen des zweiten Absperrventils 32 wird der Speicherbehälter 20 mit der Mischkammer 36 fluidisch verbunden. Durch das Öffnen des ersten Absperrventils 30 kann der Wirkstoff 22 in der Mischkammer 36 mit der durch die Pneumatikleitung 16 A herangeführten Druckluft vermischt und über die Abgabepistole 12 abgegeben werden.

Wie oben erwähnt, ist der Ausgang des Schaltventils 38 jedoch nicht nur mit dem ersten Eingang des ersten Absperrventils 26, sondern über die Strömungsdrossel 42 auch mit dem Druckspeicher 44 der Abschalteinrichtung 24 verbunden. Sobald am Ausgang des Schaltventils 38 also ein erhöhter Druck anliegt, beginnt sich der Druckspeicher 44 zu füllen, und zwar mit einer durch die erste Strömungsdrossel 42 vorgegebenen Füllgeschwindigkeit. Damit steigt der Druck im Druckspeicher 44 allmählich. Erreicht der Druck im Druckspeicher 44 und damit der Druck am Steuereingang des ersten Steuerventils 26 einen Grenzwert, schaltet das erste Steuerventil 26 und wird der Ausgang des ersten Steuerventils 26 mit dem drucklosen zweiten Eingang verbunden.

Damit sinkt der Druck am Ausgang des ersten Steuerventils 26 schlagartig, und in der Folge auch der Druck am Steuereingang des zweiten Steuerventils 28. Dieses schaltet daher in seine federbeaufschlagten Ruhestellung, in der sein Ausgang drucklos ist. Damit werden auch die beiden Steuereingänge der ersten und zweiten Absperrventile 30 und 32 drucklos, wodurch diese schließen. Damit wird eine Abgabe von Wirkstoff durch die Abgabepistole 12 beendet, und zwar auch dann, wenn der Benutzer den Auslöser 15 weiterhin gedrückt hält. Die Zeit vom Beginn der Abgabe bis zum Ende wird dabei durch die Füllgeschwindigkeit des Druckspeichers 44 bestimmt, und damit letztlich durch die Einstellung der ersten Strömungsdrossel 42. Der Druckspeicher 44 und die erste Strömungsdrossel 42 bilden somit ein pneumatisches Zeitglied.

Lässt der Benutzer den Auslöser 15 los, wird der Ausgang des Schaltventils 38 mit dem drucklosen Niederdruckbereich 40 verbunden. Über das Rückschlagventil 46 wird nun schlagartig der Druckspeicher 44 entleert, wodurch der Steuereingang des ersten Steuerventils 26 drucklos wird. Dieses schaltet somit wieder in seine Ruhestellung, in der sein erster Eingang, der mit dem Schaltventil 38 verbunden ist, mit dem Ausgang verbunden ist. Betätigt der Benutzer den Auslöser 15 nun wieder von neuem, wird sofort wieder mit der Abgabe von Wirkstoff begonnen.

Ähnlich ist es, wenn der Benutzer den Auslöser 15 loslässt, noch bevor das erste Steuerventil 26 durch den ansteigenden Druck im Druckspeicher 44 geschaltet wurde. In diesem Fall wird nicht nur der Druckspeicher 44 sofort entleert, sondern es ist sofort der erste Eingang des Steuerventils 26 mit dem mit dem Niederdruckbereich 40 verbundenen ersten Eingang des Schaltventils 38 verbunden, wodurch der Druck am Steuereingang des zweiten Schaltventils 28 sinkt und beide Absperrventile 30 und 32 schließen. Die Abgabe von Wirkstoff 42 kann also jederzeit auch "manuell" durch Loslassen des Auslösers 15 beendet werden.

Bei dem oben unter Bezugnahme auf die Figuren 1 und 2 dargestellten Reizstoff-Sprühgerät 10 handelt es sich um ein solches mit einer pneumatischen Steuerung. Möglich ist aber auch, dass insbesondere die Abschalteinrichtung elektronisch arbeitet. Denkbar ist beispielsweise, dass durch den Auslöser ein elektrischer Kontakt betätigt wird, der dazu führt, dass ein elektromagnetisch betätigtes Ventil öffnet und der Wirkstoff über die Abgabepistole abgegeben wird. Ein elektronischer Zähler zählt die Zeit ab der Betätigung des Auslösers und schließt das elektromagnetisch betätigte Ventil nach Ablauf einer voreingestellter Zeit. Lässt der Benutzer den Auslöser los, wird der Zähler zurückgesetzt.

Ferner sei an dieser Stelle darauf hingewiesen, dass das Grundprinzip der oben beschriebenen Abschalteinrichtung nicht auf die Anwendung bei einem Reizstoff-Sprühgerät beschränkt ist, welches einen Speicher- und Steuerabschnitt aufweist, der als separater tornisterartiger Rucksack ausgebildet ist. Vielmehr kann eine solche Abschalteinrichtung in die Abgabeeinrichtung integriert sein und ist selbst bei einer relativ kleinen mobilen Spraydose als in diese integriertes System denkbar.

Auch ist denkbar, dass das Reizstoff-Sprühgerät nicht, wie oben, einerseits eine Druckquelle - beispielsweise eine Druckluftkartusche - und andererseits einen Reizstoff-Speicherbehälter - beispielsweise eine Reizstoff-Kartusche - aufweist, sondern dass es einen einzigen unter Druck stehenden Reizstoff-Speicherbehälter hat. Ferner können auch die Mischkammer und das erste Absperrventil im Speicher- und Steuerabschnitt untergebracht sein.

## Patentansprüche

1. Reizstoff-Sprühgerät (10) zur Abwehr eines Angreifers, mit einem Reizstoff-Speicherbehälter (20) zum Speichern eines Wirkstoffes (22), einer mit dem Speicherbehälter (20) fluidisch verbindbaren Abgabeeinrichtung (12) zum Abgeben des Wirkstoffs (22), und einem durch einen Benutzer betätigbaren Auslöser (15) zum Auslösen der Abgabe des Wirkstoffs (22), wobei es eine Abschalteinrichtung (24) aufweist, welche eine Abgabe von Wirkstoff (22) nach einer Zeit ab Betätigung des Auslösers (15) auch bei weiterhin betätigtem Auslöser (15) beendet, und die Abschalteinrichtung (24) ein pneumatisches oder ein elektronisches Zeitglied (42, 44) umfasst, welches mindestens ein Absperrventil (30, 32) nach Ablauf einer Zeit mittelbar oder unmittelbar so steuert, dass die Abgabe von Wirkstoff (22) beendet wird, **dadurch gekennzeichnet, dass** eine Abgabe von Wirkstoff (22) auch vor dem Erreichen des Endes der Zeit beendet werden kann, indem der Benutzer den Auslöser (15) loslässt, und wobei nach einem Loslassen des Auslösers (15) sofort wieder mit der Abgabe von Wirkstoff durch ein erneutes Betätigen des Auslösers (15) begonnen werden kann.

2. Reizstoff-Sprühgerät (10) nach Anspruch 1, **dadurch gekennzeichnet, dass** die Zeit einstellbar ist.

3. Reizstoff-Sprühgerät (10) nach einem der vorhergehenden Ansprüche, **dadurch gekennzeichnet, dass** eine Schaltstellung des mindestens einen Absperrventils (30, 32) von mindestens einem Steuerventil (26, 28) beeinflusst wird, dessen Schaltstellung wiederum von dem Zeitglied (42, 44) beeinflusst werden kann.

4. Reizstoff-Sprühgerät (10) nach einem der vorhergehenden Ansprüche, **dadurch gekennzeichnet, dass** das pneumatische Zeitglied einen Druckspeicher (44) und eine erste Strömungsdrossel (42) umfasst, wobei die erste Strömungsdrossel (42) fluidisch zwischen dem Druckspeicher (44) und einer Druckquelle (18) angeordnet ist, wobei die Verbindung der Druckquelle (18) zum Druckspeicher (44) durch Betätigen des Auslösers (15) freigegeben wird, wobei der Druckspeicher (44) fluidisch mit einem Steuereingang eines ersten Steuerventils (26) verbunden ist, und wobei das erste Steuerventil (26) so gesteuert wird, dass sein Ausgang drucklos ist, wenn der Druck an dem Steuereingang einen Grenzwert überschreitet.

5. Reizstoff-Sprühgerät (10) nach Anspruch 4, **dadurch gekennzeichnet, dass** der Druckspeicher (44) bei einem Loslassen des Auslösers (15) mit einem Niederdruckbereich (40) verbunden wird, und dass das erste Steuerventil (26) in seine Ruhestellung zurückschaltet, wenn der Druck an seinem Steuereingang einen Grenzwert unterschreitet.

6. Reizstoff-Sprühgerät (10) nach einem der Ansprüche 3-5, **dadurch gekennzeichnet, dass** ein zweites Steuerventil (28) fluidisch zwischen einer Druckquelle (18) und einem Steuereingang eines ersten Absperrventils (30) angeordnet ist, welches fluidisch zwischen dem Reizstoff-Speicherbehälter (20), insbesondere einer stromabwärts von diesem angeordneten Mischkammer (36), und der Abgabeeinrichtung (12) angeordnet ist und in eine geöffnete Stellung gesteuert wird, wenn der Ausgang des zweiten Steuerventils (28) druckbeaufschlagt ist.

7. Reizstoff-Sprühgerät (10) nach Anspruch 6, **dadurch gekennzeichnet, dass** das zweite Steuerventil (28) fluidisch zwischen einer Druckquelle (18) und einem Steuereingang eines zweiten Absperrventils (32) angeordnet ist, wobei das zweite Absperrventil (32) fluidisch zwischen dem Reizstoff-Speicherbehälter (20) und der Mischkammer (36) angeordnet ist, wobei das zweite Absperrventil (32) in die geöffnete Stellung gesteuert wird, wenn der Ausgang des zweiten Steuerventils (28) druckbeaufschlagt ist, und vorzugsweise dass die Mischkammer (36) mit der Druckquelle (18) ständig fluidisch verbunden ist.

8. Reizstoff-Sprühgerät (10) nach Anspruch 7, **dadurch gekennzeichnet, dass** fluidisch zwischen dem zweiten Steuerventil (26) und dem zweiten Absperrventil (32) eine zweite Strömungsdrossel (48) angeordnet ist.

9. Reizstoff-Sprühgerät (10) nach einem der Ansprüche 6 - 8, **dadurch gekennzeichnet, dass** ein Ausgang des ersten Steuerventils (26) mit einem ersten Eingang eines pneumatischen ODER-Glieds (47) und ein Ausgang des ODER-Glieds (47) mit dem Steuereingang des zweiten Steuerventils (28) verbunden ist, und dass ein zweiter Eingang des ODER-Glieds (47) mittels eines Handventils (52) mit der Druckquelle (18) verbindbar ist.

## Claims

1. Irritant spraying apparatus (10) for defence against an attacker, said apparatus comprising an irritant storage container (20) for storing an active substance (22), a discharging means (12), which can be fluidically connected to the storage container (20), for discharging the active substance (22), and a trigger (15), which can be actuated by a user, for triggering the discharge of the active substance (22), said apparatus comprising a shut-off means (24) which terminates discharge of the active substance (22) after a time period following the actuation of the trigger (15), even if the trigger (15) is further actuated, and the shut-off means (24) comprising a pneumatic or electronic timing element (42, 44) which indirectly or directly controls at least one stop valve (30, 32) after a time period has elapsed such that the discharge of the active substance (22) is terminated, **characterised in that** discharge of the active substance (22) can also be terminated before the end of the time period is reached by the user releasing the trigger (15), and it being possible, after releasing the trigger (15), to immediately restart the discharge of the active substance by re-actuating the trigger (15).

2. Irritant spraying apparatus (10) according to claim 1, **characterised in that** the time period can be adjusted.

3. Irritant spraying apparatus (10) according to either of the preceding claims, **characterised in that** a switching position of the at least one stop valve (30, 32) can be influenced by at least one control valve (26, 28), the switching position of which can, in turn, be influenced by the timing element (42, 44).

4. Irritant spraying apparatus (10) according to any of the preceding claims, **characterised in that** the pneumatic timing element comprises a pressure accumulator (44) and a first flow restrictor (42), the first flow restrictor (42) being fluidically arranged between the pressure accumulator (44) and a pressure source (18), the connection between the pressure source (18) and the pressure accumulator (44) being enabled by actuating the trigger (15), the pressure accumulator (44) being fluidically connected to a control input of a first control valve (26), and the first control valve (26) being controlled such that its output is depressurised if the pressure at the control input exceeds a threshold value.

5. Irritant spraying apparatus (10) according to claim 4, **characterised in that**, when the trigger (15) is released, the pressure accumulator (44) is connected to a low-pressure region (40), and **in that** the first control valve (26) shifts back into its original position if the pressure at its control input falls below a threshold value.

6. Irritant spraying apparatus (10) according to any of claims 3 to 5, **characterised in that** a second control valve (28) is fluidically arranged between a pressure source (18) and a control input of a first stop valve (30), which stop valve is fluidically arranged between the irritant storage container (20), in particular a mixing chamber (36) arranged downstream thereof, and the discharging means (12) and is moved into an open position if the output of the second control valve (28) is pressurised.

7. Irritant spraying apparatus (10) according to claim 6, **characterised in that** the second control valve (28) is fluidically arranged between a pressure source (18) and a control input of a second stop valve (32), the second stop valve (32) being fluidically arranged between the irritant storage container (20) and the mixing chamber (36), the second stop valve (32) being moved into the open position if the output of the second control valve (28) is pressurised, and preferably **in that** the mixing chamber (36) is continuously fluidically connected to the pressure source (18).

8. Irritant spraying apparatus (10) according to claim 7, **characterised in that** a second flow restrictor (48) is fluidically arranged between the second control valve (26) and the second stop valve (32).

9. Irritant spraying apparatus (10) according to any of claims 6 to 8, **characterised in that** an output of the first control valve (26) is connected to a first input of a pneumatic OR gate (47) and an output of the OR gate (47) is connected to the control input of the second control valve (28), and **in that** a second input of the OR gate (47) can be connected to the pressure source (18) by means of a hand-operated valve (52).

## Revendications

1. Dispositif de pulvérisation de substance irritante (10) pour repousser un agresseur, comprenant un récipient de stockage de substance irritante (20) pour stocker une substance active (22), un dispositif de distribution (12) pouvant être relié en communication de fluide avec le récipient de stockage (20) pour distribuer la substance active (22), et un déclencheur pouvant être actionné par un utilisateur (15) pour déclencher la distribution de la substance active (22), dans lequel il présente un dispositif d'arrêt (24) qui met fin à une distribution de la substance active (22) après un certain temps suite à l'actionnement du déclencheur (15) aussi en cas d'un actionnement continu du déclencheur (15), et le dispositif d'arrêt (24) comporte un minuteur pneumatique ou électronique (42, 44), qui commande directement ou indirectement au moins une soupape d'arrêt (30, 32) après l'écoulement d'un laps de temps de telle sorte que la distribution de la substance active (22) prend fin, **caractérisé en ce qu'**une distribution de substance active (22) peut également prendre fin avant même l'écoulement du laps de temps grâce à l'utilisateur qui relâche le déclencheur (15), et dans lequel après un relâchement du déclencheur (15), la distribution de la substance active peut recommencer immédiatement par un nouvel actionnement du déclencheur (15).

2. Dispositif de pulvérisation de substance irritante (10) selon la revendication 1, **caractérisé en ce que** le temps est réglable.

3. Dispositif de pulvérisation de substance irritante (10) selon l'une quelconque des revendications précédentes, **caractérisé en ce qu'**une position de commutation de la au moins une soupape d'arrêt (30, 32) est influencée par au moins une soupape de commande (26, 28), dont la position de commutation peut à son tour être influencée par le minuteur (42, 44).

4. Dispositif de pulvérisation de substance irritante (10) selon l'une quelconque des revendications précédentes, **caractérisé en ce que** le minuteur pneumatique comprend un accumulateur de pression (44) et un premier restricteur d'écoulement (42), dans lequel le premier restricteur d'écoulement (42) est agencé de manière fluidique entre l'accumulateur de pression (44) et une source de pression (18), dans lequel la liaison de la source de pression (18) à l'accumulateur de pression (44) est libérée en actionnant le déclencheur (15), dans lequel l'accumulateur de pression (44) est relié de manière fluidique à une entrée de commande d'une première soupape de commande (26), et dans lequel la première soupape de commande (26) est commandée de sorte que sa sortie est dépressurisée lorsque la pression au niveau de l'entrée de commande dépasse un seuil.

5. Dispositif de pulvérisation de substance irritante (10) selon la revendication 4, **caractérisé en ce que** l'accumulateur de pression (44) est relié à une zone basse pression (40) en relâchant le déclencheur (15), et **en ce que** la première soupape de commande (26) revient à sa position de repos lorsque la pression à son entrée de commande tombe en dessous d'un seuil.

6. Dispositif de pulvérisation de substance irritante (10) selon l'une quelconque des revendications 3 à 5, **caractérisé en ce qu'**une seconde soupape de commande (28) est agencée de manière fluidique entre une source de pression (18) et une entrée de commande d'une première soupape d'arrêt (30), qui est agencée de manière fluidique entre le réservoir de stockage de substance irritante (20), en particulier une chambre de mélange (36) agencée en aval de celui-ci, et le dispositif de distribution (12), et est commandée dans une position ouverte lorsque la sortie de la seconde soupape de commande (28) est pressurisée.

7. Dispositif de pulvérisation de substance irritante (10) selon la revendication 6, **caractérisé en ce que** la seconde soupape de commande (28) est agencée de manière fluidique entre une source de pression (18) et une entrée de commande d'une seconde soupape d'arrêt (32), dans lequel la seconde soupape d'arrêt (32) est agencée de manière fluidique entre le récipient de stockage de substance irritante (20) et la chambre de mélange (36), dans lequel la seconde soupape d'arrêt (32) est commandée dans la position ouverte lorsque la sortie de la seconde soupape de commande (28) est pressurisée, et de préférence **en ce que** la chambre de mélange (36) est reliée à la source de pression (18) de manière complètement fluidique.

8. Dispositif de pulvérisation de substance irritante (10) selon la revendication 7, **caractérisé en ce qu'**un second restricteur d'écoulement (48) est agencé de manière fluidique entre la seconde soupape de commande (26) et la seconde soupape d'arrêt (32).

9. Dispositif de pulvérisation de substance irritante (10) selon l'une quelconque des revendications 6 à 8, **caractérisé en ce qu'**une sortie de la première soupape de commande (26) est connectée à une première entrée d'une porte OU pneumatique (47) et une sortie de la porte OU (47) est relié à l'entrée de commande de la seconde soupape de commande (28), et **en ce qu'**une seconde entrée de la porte OU (47) peut être reliée à la source de pression (18) au moyen d'une soupape manuelle (52).
